# FASCICULE DE BREVET EUROPEEN

(11) **EP 0 690 908 B1**
(45) Date de publication et mention de la délivrance du brevet: **01.10.1997**
(21) Numéro de dépôt: 94904213.9
(22) Date de dépôt: 10.01.1994
(51) Int. Cl.: C11D 1/94, C11D 1/12, A61K 7/50, C02F 1/68

(54) **COMPOSITIONS POUR LE NETTOYAGE D'ANIMAUX SOUILLES ET PROCEDE DE MISE EN OEUVRE**
ZUSAMMENSETZUNG ZUM REINIGEN VERSCHMUTZTER TIERE UND VERFAHREN
COMPOSITIONS FOR CLEANING SOILED ANIMALS AND METHOD THEREFOR

(30) Priorité: 11.01.1993 FR 9300168; 04.05.1993 FR 9305275
(43) Date de publication de la demande: 10.01.1996
(73) Titulaire: ELF AQUITAINE, 92400 Courbevoie (FR); LABORATOIRE DE BIOLOGIE VEGETALE YVES ROCHER, 56201 La Gacilly (FR)
(72) Inventeur: BASSERES, Anne, F-64000 Pau (FR); MEDEVIELLE, Nadine, F-64000 Pau (FR); HOLTZINGER, Gérard, F-93200 Saint-Denis (FR); VERSCHUERE, Bruno, F-34970 Lattes (FR)
(74) Mandataire: Hirsch, Marc-Roger
(86) Numéro de dépôt international: FR9400024
(87) Numéro de publication internationale: WO9416043

(56) Documents cités:
- EP-A- 0 194 097
- EP-A- 0 254 704
- EP-A- 0 485 212
- WO-A-91/00138
- WO-A-92/21320
- WO-A-93/19149
- GB-A- 2 121 779
- US-A- 4 246 131
- DATABASE WPI Week 9219, Derwent Publications Ltd., London, GB; AN 92-156826 & JP,A,4 097 000 (YAKULT HONSHA KK) 30 Mars 1992

## Description

La présente invention a pour objet des compositions pour le nettoyage d'animaux souillés. En particulier, elle se rapporte à des compositions pour le nettoyage de pelage, plumage et autres d'animaux ayant été souillés par des produits chimiques, notamment des hydrocarbures. La présente invention a aussi pour objet un procédé de mise en oeuvre de ces compositions.

A l'heure actuelle, les hydrocarbures sont transportés notamment par mer, dans des navires appropriés. Les coûts de transport ainsi que les longueurs des trajets ont amené les armateurs à utiliser des navires de fort tonnage, de plus de 100 000 tonnes, voire plus de 300 000 tonnes. Ces pétroliers sont couramment désignés par le terme "supertankers". Malheureusement, à cause de leur taille, ils sont peu maniables. Aussi, au cours de tempêtes et lorsque surviennent des avaries de gouvernail, de moteur et autres, ils sont difficiles à remorquer. Le remorquage est parfois impossible lorsque les conditions météorologiques sont particulièrement défavorables. Si le pétrolier ou supertanker est près d'une côte, il existe un risque que celui-ci s'échoue. Les chocs contre les rochers provoquent alors des fissures dans les coques, voire la rupture totale du navire qui se disloque. Les hydrocarbures se répandent dans la mer et sur les côtes. Ce phénomène, catastrophe majeure, est connu sous le nom de "marée noire". Des exemples célèbres sont ceux de l'Amoco Cadiz et de l'Exxon Valdez, plus récemment.

Au cours d'une marée noire, la faune et la flore paient un lourd tribut. Ainsi, la marée noire provoquée par l'Exxon Valdez en 1989 aurait tué des milliers de mammifères marins et plus de 250 000 oiseaux. Les oiseaux et les mammifères marins sont une cible particulière dans l'écosystème détruit par une marée noire. Les hydrocarbures, en particulier le pétrole, se fixe sur leur plumage et pelage, paralysant ces animaux lorsque le pétrole les recouvre presque entièrement. Mais surtout, le pétrole bloque les mécanismes naturels, nécessaires au bien-être des animaux, qui ont lieu à l'interface que constitue pelage ou plumage. Dans le cas particulier des oiseaux, sous l'influence des hydrocarbures, les plumes forment un mat, ce qui détruit les microstructures qui capturent l'air utile à l'isolation, nécessaire au bien-être des oiseaux. Sur une période de plusieurs heures et jours, l'incapacité à contenir la chaleur conduit à une hypothermie, une malnutrition et une déshydratation. De plus, l'absorption d'hydrocarbures au niveau du derme des animaux provoque un empoisonnement. Par ailleurs, les animaux, en voulant se débarrasser naturellement des huiles ou hydrocarbures qui les souillent, on tendance à se nettoyer. Ainsi, lors de leur toilette, ces animaux ingèrent des hydrocarbures, ce qui provoque aussi un empoisonnement. Ce bouleversement du métabolisme des oiseaux, tant au niveau de leur plumage ou pelage, qu'au niveau de l'alimentation, provoque leur mort. De façon évidente, un nettoyage rapide pour éliminer les hydrocarbures est estrêmement important pour la réhabilitation des animaux, bien que ce ne soit que la première étape.

Les différentes étapes de ce nettoyage sont: la capture de l'animal; le transport vers le lieu de traitement; l'observation en clinique où les premiers soins d'urgence sont donnés; l'alimentation; le traitement anti-stress; le nettoyage proprement dit par lavage dans des bains successifs de produits appropriés; le rinçage; le séchage et la mise en liberté dès que possible. Tout au long de ces étapes, l'animal est observé afin de décider de la poursuite du traitement, ou de l'euthanasie dans le cas où l'état dudit animal serait jugé trop critique.

De nombreux efforts ont été faits ces dernières années pour fournir des compositions permettant un lavage et nettoyage efficaces et inoffensifs de l'animal, en particulier de l'oiseau. Plusieurs produits ont été proposés, tels que par exemple: les détergents classiques, comme le Teepol® (commercialisé par la société Temama France, Puteaux -FR); le PCL®; poudre de sciure; amidon de maïs; huiles minérales; solvants organiques; agents de nettoyage de cuve; et autres. J. Haggin dans Science and Technology, rapporte l'utilisation de shampooings et de détergents pour vaisselles. Ces produits sont décrits comme ayant un bon pouvoir moussant, mais une faible aptitude à éliminer les huiles ou hydrocarbures. En fait, les résultats prometteurs obtenus en laboratoire n'ont pas pu être reproduits dans les conditions naturelles d'extérieur. B. Jenssen et M. Ekker, dans Marine Pollution bulletin, vol. 20, p. 509-512, 1989, décrivent l'action et les propriétés de quatre agents de nettoyage, des détergents classiques. Les produits testés ont été Zalo (A/S DeNoFa og Lilleborg Fabriker, Oslo - NO); Taski-Profi (Sutler A.G. Münchweilen - CH); et OB-5 et OB-7 (Bentelsen, Blommenhalen - NO). Parmi ceux-ci, les auteurs rapportent que le Taski-Profi présente la meilleure efficacité, pour une période de nettoyage de 10 à 13 minutes. Récemment, plusieurs auteurs ont étudié les effets d'un détergent puissant, le Teepol et ont malheureusement constaté que s'il est puissant, il est aussi extrêmement agressif pour l'animal tel que l'oiseau et pour le manipulateur qui procède au nettoyage.

Les problèmes évoqués ci-dessus se rencontrent dans d'autres cas de figures que les marées noires. Des problèmes similaires se posent lors de déversements d'hydrocarbures de toutes natures, accidentels ou volontaires, tels que le nettoyage en mer des cuves d'un pétrolier, communément appelé dégazage. Par ailleurs, les milieux aquatiques de toute nature sont concernés, le milieu marin tout comme les fleuves et rivières, les canaux et autres. De plus, les huiles ou hydrocarbures ne sont pas les seuls composés qui posent des problèmes de pollution et de dégâts au milieu naturel; tout déversement de produit chimique présentant une toxicité pose dse problèmes comparables. Ainsi, les problèmes posés par les marées noires se retrouvent dans tous les types de déversement d'un agent chimique présentant une toxicité vis-à-vis de certaines espèces animales. Les solutions apportées s'appliquent donc à tous ces cas de figure.

EP-A-0485212 décrit une composition détergente liquide moussante comprenant en tant que détergent un mélange de détergent anionique non-savon et de détergent amphotère ou polaire non-ionique, et un agent émollient, ainsi que son utilisation pour le nettoyage corporel.

EP-A-0194097 décrit une émulsion de lavage fortement moussante comprenant un concentrat contenant un agent tensioactif anionique ou amphotère doux, un adjuvant polymère, un agent humidifiant et de l'eau, ainsi que son utilisation pour le nettoyage corporel.

EP-A-0254704 décrit une composition dispersante pour le traitement de nappes d'huile à la surface de l'eau, contenant, en solution dans un mélange d'eau et de solvant hydrocarboné, un mélange de composés tensio-actifs comprenant 5 à 65% en poids d'agent émulgateur et 45 à 35% de dioctylsulfosuccinate sodique.

Il existe donc un besoin d'un agent de lavage d'animaux souillés qui soit efficace, agissant en un temps court, soit non-toxique et bien sûr d'un coût faible. L'invention atteint ce but, ainsi que d'autres.

Ainsi, la présente invention fournit un procédé de nettoyage d'animaux souillés défini dans les revendications 1 à 21.

L'agent moussant et lavant utilisé est constitué par des détergents ou tensioactifs -ou surfactants- classiquement utilisés à cette fin. Cet agent moussant et lavant est en fait ce que l'on appelle aussi, en termes de métier, un "shampooing" et il sera fait emploi dans la présente description, indifféremment, des termes agent moussant et lavant, shampooing, base shampooing. Des bases shampooing classiques sont décrites dans: "Encyclopedia of Shampoo Ingredients, Anthony Hunting, Micelle Press Inc.

Cette base shampooing est donc constituée par les tensio-actifs classiques.

Dans le cadre de la présente invention, on préfère un agent moussant et lavant constitué en poids de:
(a) 60 à 95% d'un tensioactif anionique; et
(b) 40 à 5% d'un tensioactif amphotère.

Le tensioactif anionique utilisé est tout tensioactif anionique classiquement connu de l'homme de l'art. On citera à titre d'exemple les familles suivantes: les alkyl(éther)sulfates d'un métal alcalin ou alcalino-terreux ou d'ammonium, dans lesquels l'alkyl est un alkyl gras à chaîne longue, par exemple les lauryl(éther)sulfates d'ammonium et de magnésium; les sulfosuccinates; les bétaïnes; les imidazoles; et autres. Des tensioactifs anioniques préférés sont le laurylsulfate d'ammonium et le lauryléthersulfate de magnésium.

Le tensioactif amphotère utilisé est tout tensioactif amphotère classiquement connu de l'homme de l'art. On citera, à titre d'exemple, les familles suivantes: les bétaïnes, en particulier les sulfobétaïnes; les alkylamphodiacétates dans lesquels l'alkyl est un alkyl gras à chaîne longue, tel que le cocoamphodiacétate. Des tensioactifs amphotères préférés sont la sulfobétaïne et le cocoamphodiacétate.

L'agent mouillant utilisé est tout agent mouillant classiquement connu de l'homme de l'art. A titre d'exemple, une liste non-exhaustive de tels agents peut être trouvée dans: Encyclopedia of Shampoo Ingredients, précité. L'agent mouillant préféré est un dialkylsulfosuccinate d'un métal alcalin ou alcalino-terreux ou d'ammonium, avantageusement le dioctylsulfosuccinate de sodium, ci-après désigné en abrégé DOSS.

Le solvant peut ne pas être présent dans l'agent de lavage. On préfère cependant l'utiliser pour obtenir une action solvante sur le composé chimique à éliminer. Le solvant, lorsqu'il est utilisé, est choisi en fonction du composé chimique à éliminer et est tout solvant miscible à l'eau qui est solvant du composé chimique considéré. Lorsque l'on cherche à éliminer des hydrocarbures, le solvant est un solvant des corps gras, en particulier des huiles et hydrocarbures. Selon un mode de réalisation préféré de l'invention, le solvant est un solvant des corps gras miscible à l'eau.

Les solvants préférés sont les alcools, tels que les propylène et éthylèneglycol, l'alcool éthylique, isopropylique et autre.

De préférence, l'agent de lavage comprend en poids sur la base du poids total de l'agent:
(a) de 2 à 5% d'un agent moussant et lavant;
(b) de 15 à 20% d'un agent mouillant;
(c) de 10 à 20% d'un solvant miscible à l'eau;
(d) la balance étant constituée d'eau et, éventuellement, d'additifs.

Selon un mode de réalisation, l'agent de lavage comprend de plus un conditionneur, en une quantité de 0,1 à 5% en poids par rapport au poids total de l'agent. Cet agent conditionneur, ayant un effet filmogène, a pour but de restaurer le caractère hydrophobe naturellement présent chez les plumes, poils et autres des animaux. En effet, il apparaît d'après la littérature (Jenssen et Ekker, 1988) que c'est la structure physique de la plume qui confère en partie à la plume son caractère hydrophobe. Cet effet hydrophobe est aussi obtenu, pour la plume ainsi que pour le poil, par un produit de sécrétion naturelle. A la suite d'un nettoyage avec un détergent ou tensioactif, cette sécrétion est rétablie dans les jours qui suivent le nettoyage, mais selon un rythme lent. Ce rythme de sécrétion est par exemple de l'ordre de 50 mg/jour, alors que le produit de sécrétion est présent naturellement en une quantité de quelques grammes. On recherche donc un produit ayant une action nettoyante et qui rétablirait le caractère hydrophobe du plumage ou pelage de l'animal, afin de remettre l'animal dans une condition satisfaisante le plus vite possible, le facteur temps étant très important. Ce but est atteint par le mode de réalisation de la présente invention susmentionné.

L'agent conditionneur utilisé est tout agent conditionneur classiquement connu de l'homme de l'art.
Dans le cadre de la présente invention, on préfère un agent conditionneur qui est constitué en poids de:
(a) 20 à 50% d'un polymère cationique; et
(b) 80 à 50% d'une silicone.

Le polymère cationique est tout polymère cationique classiquement utilisé, tel qu'un polymère d'ammonium quaternaire, et est de préférence une gomme guar quaternisée.

La silicone utilisée est toute silicone classiquement utilisée; de préférence, il s'agit d'une gomme silicone qui est avantageusement en solution dans une huile silicone cyclique.

L'agent de lavage peut en outre contenir tous les adjuvants classiques. A titre d'exemple, on peut citer: agent régulateur de pH, agent épaississant, agent conservateur, co-tensioactif, parfum, et autre.

En particulier, l'agent de lavage peut comprendre un composé séquestrant ou complexant. Cet agent séquestrant est avantageusement présent en une quantité de 0,05 à 1% en poids, par rapport au poids de l'agent de lavage. Un agent séquestrant préféré dans le cadre de la présente invention est le sel tétrasodique de l'acide éthylènediaminotétraacétique (Na4 EDTA).

L'agent de lavage est concentré, ce qui facilite ses manipulations, notamment lors de l'envoi sur les sites d'utilisation. Cependant, il s'utilise de préférence dilué. L'eau utilisée est de l'eau douce, à défaut de l'eau de mer.

La présente invention concerne donc un procédé de nettoyage d'animaux, en particulier d'oiseau.

Ainsi, la présente invention fournit un procédé de nettoyage d'animaux souillés, par exemple par des hydrocarbures, ledit procédé comprenant les étapes suivantes:
a) on applique sur l'animal un agent de lavage selon la présente invention, éventuellement dans une composition aqueuse;
b) on laisse agir pendant 1 à 60 minutes;
c) éventuellement on réitère les étapes a) et b);
d) on rince et éventuellement sèche l'animal.

L'agent de lavage peut être appliqué pur, auquel cas on peut le pulvériser ou l'appliquer au pinceau ou autre sur le corps de l'animal. Alternativement, il est dilué dans une composition aqueuse, telle que décrite dans la présente invention, puis la composition aqueuse est appliquée sur l'animal.

De préférence, l'agent de lavage est dans une composition aqueuse, dont il représente de 0,1 à 20% en poids, de préférence 0,5 à 5%.

Selon un mode de réalisation préféré, au cours de l'étape a) du procédé, on applique sur l'animal la composition par immersion de l'animal dans la composition, en prenant soin de dégager ses voies respiratoires.
Avantageusement, on laisse agir, au cours de l'étape b), de préférence pendant 5 à 20 minutes.
De préférence, pendant l'étape b), l'animal subit une action mécanique. Cette action mécanique est constituée par une action de pression sur le plumage ou le pelage, souvent manuelle. Dans la plupart des cas, l'action de pression est accompagnée d'une action de massage de l'animal , dans le bain constitué par la composition, par les personnes chargées du nettoyage des animaux.

Au cours de l'étape c), on réitère de 1 à 4 fois les étapes a) et b), de préférence 2 fois.

Les concentrations en agent de lavage dans les compositions aqueuses utilisées, lorsqu'on effectue plusieurs immersions, peuvent être identiques ou différentes. Lorsque les concentrations varient, elles varient de préférence de façon décroissante.

Le procédé de nettoyage n'est pas limité aux hydrocarbures mais s'applique similairement à tout composé chimique que l'on cherche à éliminer. Les conditions opératoires sont alors adaptées à ce composé chimique.

Les conditions opératoires comprennent aussi des températures appropriés. En effet, l'efficacité peut varier avec la température; généralement l'efficacité est élevée pour des températures élevées. On tiendra compte aussi de la physiologie de l'animal à soigner. En effet, dans la mesure où les hydrocarbures provoquent une hypothermie, le bain de lavage sera avantageusement chaud en regard de la température corporelle de l'animal. On tiendra compte aussi du fait que l'opération de nettoyage est souvent manuelle et que les opérateurs doivent supporter les températures de nettoyages. Ainsi, des températures de nettoyage sont comprises classiquement entre 10 et 50°C, avec un intervalle préféré de 20 à 45°C. Dans le cas des oiseaux, compte tenu de leur température corporelle normale, le bain est avantageusement à 40°C.

La présente invention a aussi pour objet une variante du procédé de nettoyage décrit ci-avant. Il a été trouvé avec surprise qu'il est possible d'appliquer les produits constitutifs de l'agent de lavage de façon séparée sans pour autant noter de perte sensible en efficacité.

Ainsi, la présente invention fournit un procédé de nettoyage d'animaux souillés, par exemple par des hydrocarbures, ledit procédé comprenant les étapes suivantes:
a) on applique sur l'animal un agent mouillant;
b) on laisse agir pendant 1 à 60 minutes;
c) on applique sur l'animal un agent moussant et lavant;
d) on laisse agir pendant 1 à 60 minutes;
e) éventuellement on réitère les étapes a) à d);
f) on rince et éventuellement sèche l'animal.

Par le terme "éventuellement on réitère les étapes a) à d)", on comprendra qu'il est en fait possible de réitérer les étapes a) et b) seulement ou c) et d) seulement ou a), b), c) et d), ou toute combinaison; l'application en dernier lieu d'agent mouillant n'est généralement pas requise.

De préférence, l'agent mouillant et la base shampooing, i.e. l'agent moussant et lavant, se trouvent dans des compositions, par exemple alcoolique ou aqueuse.

On applique ces agents, ou compositions, de préférence par immersion de l'animal dans les compositions. On laisse agir, pendant les étapes b) et d), de préférence pendant 5 à 20 minutes. Avantageusement, pendant les étapes b) et d), l'animal subit une action mécanique. L'action mécanique est identique à celle décrite ci-avant. Similairement à ce qui a été décrit ci-avant, ce procédé n'est pas limité aux hydrocarbures mais s'applique à tout contaminant chimique.

L'agent de lavage selon la présente invention est nettement plus efficace que les agents classiquement utilisés, de plus il est non-toxique. Cependant, dans le cas où l'animal n'est pas soigné rapidement après la survenance de la marée noire, les hydrocarbures vieillissent sur le plumage ou pelage, et il devient difficile alors de les éliminer. Cette difficulté survient aussi avec des hydrocarbures très lourds, de haut point d'ébullition. On effectue alors un prétraitement. J. Haggin, Science & Technology, suggère un prétraitement sous forme d'un traitement visant à ramollir les hydrocarbures. A cette fin, il est proposé d'utiliser l'oléate de méthyle en tant qu'agent de prétraitement.

La présente invention selon un autre aspect fournit donc un procédé selon la revendication 15, l'agent émollient et détachant comprenant en poids, sur la base du poids total de l'agent:
(a) de 10 à 90% d'un ester d'acide gras,
(b) de 90 à 10% d'un agent mouillant.

Cet agent émollient et détachant peut aussi être dénommé avant-shampooing, agent de prélavage, et il est fait emploi indistinctement de ces termes dans la description.

L'ester d'acide gras utilisé est tout ester classiquement connu de l'homme de l'art. On peut citer à titre d'exemple le myristate et le palmitate d'isopropyle, le cocoate d'éthylhexyl. Dans le cadre de la présente invention, on préfère le cocoate d'éthylhexyl.

L'agent mouillant est tout agent connu, tel qu'indiqué ci-avant pour l'agent de lavage. Dans le cadre de la présente invention, l'agent mouillant préféré est un dialkylsulfosuccinate d'un métal alcalin ou alcalino-terreux ou d'ammonium, avantageusement le dioctylsulfosuccinate de sodium, ou DOSS, comme cela est le cas pour l'agent de lavage.
De préférence, l'agent émollient et détachant comprend en poids:
(a) de 30 à 70% d'un ester d'acide gras,
(b) de 70 à 30% d'un agent mouillant.

L'agent émollient agit en fait comme le ferait un détachant pour tissu. L'agent émollient peut être appliqué tel quel, selon des techniques classiques. Il peut par ailleurs être appliqué aussi sans nettoyage subséquent à l'aide d'un agent de lavage, classique ou selon la présente invention, bien que ce mode de mise en oeuvre ne soit pas préféré.

La présente invention a aussi pour objet l'application de l'agent émollient selon la présente invention au ramollissement et/ou au détachage de plaques ou concentrats d'hydrocarbures sur le plumage ou pelage des animaux.

Ainsi, la présente invention utilise aussi un procédé de ramollissement ou de détachage de boues concentrées de composés chimiques, par exemple d'hydrocarbures, sur des animaux comprenant les étapes suivantes:
a) on applique sur l'animal l'agent émollient et détachant selon la présente invention;
b) on laisse agir pendant au moins 5 minutes;
c) on rince l'animal;
d) éventuellement, on réitère les étapes a) et b);
e) éventuellement, on sèche l'animal.

Selon un mode de réalisation, au cours de l'étape a) du procédé, on applique l'agent émollient sur l'animal par pulvérisation. A la différence de l'agent de lavage appliqué dilué dans une composition aqueuse, l'agent émollient s'applique pur, bien qu'une solution dans un solvant approprié soit néanmoins envisageable. Il est possible de réitérer l'application de l'agent émollient, lorsque les zones à concentration en hydrocarbures élevés sont nombreuses ou lorsque les hydrocarbures sont particulièrement difficiles à éliminer.

Selon une variante, dans ce procédé, on laisse agir, pendant l'étape b), pendant 5 à 30 minutes. Ceci s'applique particulièrement au cas où le prélavage est immédiatement suivi d'un lavage, à l'aide par exemple de l'agent de lavage selon la présente invention.

Selon une autre variante, dans ce procédé, l'étape b) nécessite de 1 à 5 heures. Ceci s'applique au cas où on ne procède pas à une phase de lavage immédiatement après le prélavage, ou dans le cas où l'animal est couvert de composés chimiques particulièrement difficiles à retirer. Ainsi, après la capture des animaux, ceux-ci peuvent être mis dans des parcs en attente d'être nettoyés. On remarque donc la souplesse d'utilisation de l'agent de prélavage selon la présente invention.

Il est possible de sécher l'animal si un nettoyage ultérieur n'est pas prévu. Dans le cas où on soumet l'animal à un nettoyage, il est inutile de le sécher.

L'application de l'agent émollient ou de prélavage n'est pas limitée aux hydrocarbures ou corps gras, mais s'applique à tout composé chimique pour lequel une action émolliente et de détachage est utile. Les conditions opératoires sont alors adaptées au composé chimique à éliminer.

La présente invention a aussi pour objet un procédé qui comprend une prémière étape de prélavage et une seconde étape de lavage. Ainsi, la présente invention fournit un procédé de nettoyage d'animaux souillés, par exemple par des hydrocarbures, ledit procédé comprenant les étapes suivantes:
a) on applique sur l'animal un agent émollient et détachant selon la présente invention;
b) on laisse agir pendant au moins 5 minutes;
c) on applique sur l'animal un agent de lavage selon la présente invention;
d) on laisse agir pendant 1 à 60 minutes;
e) éventuellement on réitère les étapes a) à d);
f) on rince et éventuellement sèche l'animal.

Par le terme "éventuellement on réitère les étapes a) à d)", on comprendra qu'il est en fait possible de réitérer les étapes a) et b) seulement ou c) et d) seulement ou a), b), c) et d), ou toute combinaison.

Le mode opératoire pour ce procédé peut être facilement déterminé à partir des modes opératoires utilisés pour les procédés décrits ci-avant. Cette détermination est du domaine de la routine pour l'homme de l'art.

Bien que la demanderesse ne souhaite en aucune façon se limiter, les présents procédés s'appliquent tous de préférence aux hydrocarbures.

L'invention a également pour objet l'utilisation d'un agent de lavage selon l'invention pour le nettoyage d'animaux souillés, de préférence d'oiseaux souillés par des hydrocarbures.

L'invention concerne également l'utilisation d'un agent émollient et détachant selon l'invention pour le détachage des boues concentrées de composés chimiques sur des animaux, de préférence de boues d'hydrocarbures sur des oiseaux.

La présente invention permet aussi de sauver des espèces telles que: phoque, veau marin, pingouin, albatros, goéland, mouette, fou de bassan, guillemot, pétrel, macareux, canard, fuligule, garrot, harelde et autre.

Les exemples suivants sont donnés à titre illustratif de la présente invention et ne doivent en aucun cas être considérés comme limitatifs de la portée de celle-ci. Dans les exemples, on utilise pour dénommer les produits la nomenclature internationale CTFA.

### EXEMPLE 1 - Préparation de l'agent de lavage

L'agent de lavage préparé présente la composition suivante, pour 100 parties en poids:

On suit le mode opératoire suivant. Dans un récipient, on introduit les constituants de la base shampooing, l'acide citrique (régulateur de pH) et l'eau. On chauffe vers 75°C. Après homogénéisation, on laisse refroidir. Dans un premier fondoir, on fait fondre le Steareth 100 (épaississant), vers 70°C, et on ajoute la silicone cyclique et le diméthylgomme (conditionneur). Dans un second fondoir, on mélange vers 50°C le PEG 200 suif glycérides (épaississant) et le parfum, puis on ajoute l'hydroxypropylguar hydroxypropyltrimonium chlorure (conditionneur). Après homogénéisation, on introduit le contenu du second fondoir dans le premier. Ensuite, le contenu du premier fondoir est ajouté dans le récipient vers 50-55°C. On mélange le dioctylsodium sulfosuccinate et l'éthanol et on ajoute ce mélange dans le récipient, vers 30°C. Enfin, on ajoute l'imidazolidinylurée et le Kathon CG (tous deux des conservateurs).

### EXEMPLE 2 - Préparation de l'agent émollient et détachant

. cocoate d'éthylhexyle 50
. dioctylsodium sulfosuccinate (à 70%) 50

L'agent émollient et détachant est obtenu par simple mélange des constituants.

### EXEMPLE 3 - Toxicité de l'agent de lavage

Les tests de toxicité aiguë (administration unique) sont mis en oeuvre sur des rats par voie orale. Le produit ingéré est pur.

Les tests de tolérance oculaire sont mis en oeuvre selon la méthode dite d'irritation primaire oculaire chez le lapin et selon la méthode EYTEX (test in vitro).

Les résultats sont les suivants:
. toxicité aiguë 5 ml/kg est une dose non-léthale et non-toxique;
   la dose léthale n'est pas définie, nettement supérieure à 5 ml/kg
. tolérance oculaire:
   . irritation primaire chez le lapin produit très faiblement irritant
   . Eytex faiblement irritant

### EXEMPLE 4 - Toxicité de l'agent émollient et détachant

Les tests sont mis en oeuvre de la même façon que ci-dessus. Les résultats sont les suivants:
. toxicité aiguë 2 ml/kg est une dose non-léthale et non-toxique;
   5 mg/kg est une dose qui entraîne 20% de mortalité et des troubles digestifs;
   la dose léthale est supérieure à 5 ml/kg
. tolérance oculaire:
   . irritation primaire chez le lapin produit très faiblement irritant
   . Eytex légèrement irritant

### EXEMPLE 5 - Efficacité des agents de lavage et de prélavage

Les tests sont réalisés avec des plumes pour tester les divers produits dans le procédé de nettoyage d'oiseaux.

La plume utilisée est une plume de canard. Afin de se rapprocher des conditions réelles, on utilise un paquet de 5 plumes. Par ailleurs on laisse sécher le brut pendant 11 jours. L'agitation utilisée est une agitation mécanique (agitateur Heydolph).

Le mode opératoire utilisé est le suivant. Les plumes, après pesée, sont trempées dans du brut, ici un Arabian Light BAL 150, pendant quelques secondes. Elles sont ensuite égouttées avant d'être repesées. On laisse le pétrole durcir pendant 10 jours. Les plumes, fixées sur l'agitateur, sont agitées pendant un temps exprimé en minutes dans la composition aqueuse contenant un produit nettoyant, à la concentration C exprimée en % en poids, à la température T exprimée en °C. Un procédé analogue est utilisé pour le rinçage dans l'eau pure.

L'estimation de la quantité résiduelle de brut est obtenue par la méthode d'extraction au chloroforme du BAL 150 et dosage de l'hydrocarbure par colorimétrie (λ = 580 nm).

Les conditions opératoires utilisées sont les suivantes, pour un paquet de 5 plumes sur lequel le brut a séché 10 jours:
. durée de lavage 10 mn
. température de lavage 40°C
. durée de rinçage 10 mn
. température de rinçage 20°C
. vitesse d'agitation 50 tr/mn

On teste diverses compositions. Le DOSS est disponible dans une composition d'alcool éthylique, selon une concentration de 70%; il est ensuite dilué pour former une composition aqueuse à 1% en composé actif. L'agent moussant et lavant, désigné shampooing, correspond à la composition donnée à l'exemple 1, dans laquelle le DOSS est absent. Les produits sont utilisés à raison d'une concentration de 1% en composés actifs.

### Influence de l'agent mouillant sur l'efficacité de nettoyage

| Produits | Disparition des hydrocarbures % |
|---|---|
| DOSS | 39,3 |
| DOSS en prélavage + shampooing | 61,5 |
| DOSS + shampooing | 72,5 |
| Shampooing | 26,4 |

On constate que deux formulations conduisent à de bons résultats. La première consiste à appliquer l'agent mouillant puis le shampooing; la seconde consiste en le mélange agent mouillant et shampooing, c'est-à-dire l'agent de lavage selon la présente invention. Le solvant est fourni par le DOSS en solution dans un alcool.

### Mise au point d'un agent émollient et détachant

Afin de ramollir les hydrocarbures trop longtemps séchés sur les plumes d'oiseaux, on teste l'agent de prélavage selon la présente invention qui doit faciliter le lavage de l'oiseau avec le shampooing.

L'utilisation de l'agent de prélavage ou avant-shampooing permet d'éliminer 68% d'un brut séché sur un paquet de plumes. Les résultats sont consignés dans le tableau ci-après. On applique l'agent émollient par pulvérisation; on laisse agir pendant 10 mn. Les conditions de lavage sont les mêmes que celles indiquées ci-avant pour le test de l'influence de l'agent mouillant sur l'efficacité du shampooing.

| Produits | Disparition des hydrocarbures % |
|---|---|
| Agent émollient et de détachage | 50,0 |
| Shampooing/DOSS | 59,5 |
| Agent émollient en prélavage + shampooing/DOSS | 67,8 |
| Agent émollient + shampooing/DOSS en mélange | 34,0 |

On constate que le mélange de tous les composants est inactif. On constate aussi que l'agent émollient seul présente déjà une efficacité élevée, et que l'action de l'agent émollient avant le lavage augmente l'efficacité de l'agent de lavage.

Des tests mis en oeuvre in situ sur des oiseaux vivants montrent que l'utilisation des produits selon la présente invention permet l'obtention d'oiseaux presque secs après lavage.

## Revendications

1. Procédé de nettoyage d'animaux souillés par des hydrocarbures, ledit procédé comprenant les étapes suivantes:
a) on applique sur l'animal un agent de lavage comprenant, en poids, sur la base du poids total de l'agent:
(a) de 1 à 10% d'un agent moussant et lavant;
(b) de 5 à 50% d'un agent mouillant;
(c) de 0 à 25% d'un solvant miscible à l'eau;
(d) la balance étant constituée d'eau et éventuellement d'additifs;
b) on laisse agir pendant 1 à 60 minutes;
c) éventuellement on réitère les étapes a) et b);
d) on rince et éventuellement sèche l'animal.

2. Procédé de nettoyage d'animaux souillés par des hydrocarbures, ledit procédé comprenant les étapes suivantes:
a) on applique sur l'animal un agent mouillant;
b) on laisse agir pendant 1 à 60 minutes;
c) on applique sur l'animal un agent moussant et lavant;
d) on laisse agir pendant 1 à 60 minutes;
e) éventuellement on réitère les étapes a) à d);
f) on rince et éventuellement sèche l'animal.

3. Procédé selon la revendication 1, dans lequel l'agent de lavage comprend, en poids, sur la base du poids total de l'agent:
(a) de 2 à 5% d'un agent moussant et lavant;
(b) de 15 à 20% d'un agent mouillant;
(c) de 10 à 20% d'un solvant miscible à l'eau;
(d) la balance étant constituée d'eau et éventuellement d'additifs.

4. Procédé selon l'une quelconque des revendications 1 à 3, dans lequel l'agent moussant et lavant est constitué en poids de:
(a) 60 à 95% d'un tensioactif anionique;
(b) 40 à 5% d'un tensioactif amphotère.

5. Procédé selon la revendication 4, dans lequel dans l'agent moussant et lavant, le tensioactif anionique est le laurylsulfate d'ammonium et/ou le lauryléthersulfate de magnésium et le tensioactif amphotère est une sulfobétaïne et/ou le cocoamphodiacétate.

6. Procédé selon l'une quelconque des revendications 1 à 5, dans lequel l'agent mouillant est le dioctylsulfosuccinate de sodium.

7. Procédé selon l'une quelconque des revendications 1 et 3 à 6, dans lequel dans l'agent de lavage, le solvant est un solvant des corps gras miscible à l'eau, de préférence un alcool.

8. Procédé selon l'une quelconque des revendications 1 et 3 à 7, dans lequel l'agent de lavage comprend de plus un conditionneur en une quantité de 0,1 à 5% en poids par rapport au poids de l'agent.

9. Procédé selon l'une quelconque des revendications 1 et 3 à 8, dans lequel, au cours de l'étape a), l'agent de lavage est dans une composition aqueuse, représentant de 0,1 à 20% en poids de la composition.

10. Procédé selon l'une quelconque des revendications 1 à 9, dans lequel, au cours de l'étape a), on applique sur l'animal la composition par immersion de l'animal dans la composition.

11. Procédé selon l'une quelconque des revendications 1 à 10, dans lequel on laisse agir, pendant l'étape b), pendant 5 à 20 minutes.

12. Procédé selon l'une quelconque des revendications 1 à 11, dans lequel pendant l'étape b), l'animal subit une action mécanique.

13. Procédé selon l'une quelconque des revendications 1 et 3 à 12, dans lequel, au cours de l'étape c), on réitère deux fois les étapes a) et b).

14. Procédé selon l'une quelconque des revendications 1 à 13, mis en oeuvre à une température de 20 à 45°C.

15. Procédé de nettoyage d'animaux souillés par des hydrocarbures, ledit procédé comprenant les étapes suivantes:
a) on applique sur l'animal un agent émollient et détachant comprenant, en poids, sur la base du poids total de l'agent:
(a) de 10 à 90% d'un ester d'acide gras,
(b) de 90 à 10% d'un agent mouillant;
b) on laisse agir pendant au moins 5 minutes;
c) on applique sur l'animal un agent de lavage tel qu'utilisé dans le procédé selon l'une quelconque des revendications 1 à 14;
d) on laisse agir pendant 1 à 60 minutes;
e) éventuellement on réitère les étapes a) à d);
f) on rince et éventuellement sèche l'animal.

16. Procédé selon la revendication 15, dans lequel l'agent émollient et détachant comprend, en poids, sur la base du poids total de l'agent:
(a) de 30 à 70% d'un ester d'acide gras,
(b) de 70 à 30% d'un agent mouillant.

17. Procédé selon la revendication 15 ou 16, dans lequel dans l'agent émollient et détachant, l'ester d'acide gras est le cocoate d'éthylhéxyl.

18. Procédé selon l'une quelconque des revendications 15 à 17, dans lequel dans l'agent émollient et détachant, l'agent mouillant est le dioctylsulfosuccinate de sodium.

19. Procédé selon l'une quelconque des revendications 15 à 18, dans lequel, au cours de l'étape a), on applique l'agent émollient sur l'animal par pulvérisation.

20. Procédé selon l'une quelconque des revendications 15 à 19, dans lequel on laisse agir, pendant l'étape b), pendant 5 à 30 minutes.

21. Procédé selon l'une quelconque des revendications 15 à 19, dans lequel on laisse agir, pendant l'étape b), pendant 1 à 5 heures.

## Patentansprüche

1. Verfahren zur Reinigung durch Kohlenwasserstoffe verschmutzter Tiere, wobei dieses Verfahren die folgenden Schritte umfaßt:
a) auf das Tier wird ein Waschmittel aufgetragen, das in Gewichtsteilen auf der Basis des Gesamtgewichts des Mittels enthält:
(a) 1 bis 10% eines Schaumbildners und Waschmittels,
(b) 5 bis 50% eines Netzmittels,
(c) 0 bis 25% eines mit Wasser mischbaren Lösungsmittels,
(d) aufgefüllt mit Wasser und gegebenenfalls Zusatzstoffen,
b) man läßt es für 1 bis 60 Minuten einwirken,
c) gegebenenfalls werden die Schritte a) und b) wiederholt,
d) das Tier wird abgespült und gegebenenfalls getrocknet.

2. Verfahren zur Reinigung durch Kohlenwasserstoffe verschmutzter Tiere, wobei dieses Verfahren die folgenden Schritte umfaßt:
a) Auf das Tier wird ein Netzmittel aufgetragen,
b) man läßt es 1 bis 60 Minuten einwirken,
c) auf das Tier wird ein Schaumbildner und Waschmittel aufgetragen,
d) man läßt es 1 bis 60 Minuten einwirken,
e) gegebenenfalls werden die Schritte a) bis d) wiederholt,
f) das Tier wird abgespült und gegebenenfalls getrocknet.

3. Verfahren nach Patentanspruch 1, in dem das Waschmittel in Gewichtsteilen auf der Basis des Gesamtgewichts des Mittels enthält:
(a) 2 bis 5% eines Schaumbildners und Waschmittels,
(b) 15 bis 20% eines Netzmittels,
(c) 10 bis 20% eines mit Wasser mischbaren Lösungsmittels,
(d) aufgefüllt mit Wasser und gegebenenfalls Zusatzstoffen.

4. Verfahren nach irgendeinem der Patentansprüche 1 bis 3, in dem der Schaumbildner und Waschmittel in Gewichtsteilen besteht aus
(a) 60 bis 95% eines anionischen Tensids,
(b) 40 bis 5% eines amphoteren Tensids.

5. Verfahren nach Patentanspruch 4, in dem das anionische Tensid im Schaumbildner und Waschmittel Ammoniumlaurylsulfat und/oder Magnesiumlauryläthersulfat ist und das amphotere Tensid ein Sulfobetain und/oder Cocoamphodiazetat.

6. Verfahren nach irgendeinem der Patentansprüche 1 bis 5, in dem das Netzmittel Natriumdioctylsulfosuccinat ist.

7. Verfahren nach irgendeinem der Patentansprüche 1 und 3 bis 6, in dem das Lösungsmittel im Waschmittel ein mit Wasser mischbares Fettlösungsmittel ist, vorzugsweise ein Alkohol.

8. Verfahren nach irgendeinem der Patentansprüche 1 und 3 bis 7, in dem das Waschmittel außerdem ein Konditionierungsmittel in einer Menge von 0,1 bis 5 Gewichtsprozent relativ zum Gewicht des Mittels enthält.

9. Verfahren nach irgendeinem der Patentansprüche 1 und 3 bis 8, in dem sich das Waschmittel im Schritt a) in einem wässrigen Gemisch befindet und 0,1 bis 20 Gewichtsprozent des Gemisches darstellt.

10. Verfahren nach irgendeinem der Patentansprüche 1 bis 9, in dem im Schritt a) das Gemisch durch Eintauchen des Tieres in das Gemisch auf das Tier aufgetragen wird.

11. Verfahren nach irgendeinem der Patentansprüche 1 bis 10, in dem man im Schritt b) 5 bis 20 Minuten einwirken läßt.

12. Verfahren nach irgendeinem der Patentansprüche 1 bis 11, in dem das Tier im Schritt b) eine mechanische Behandlung erfährt.

13. Verfahren nach irgendeinem der Patentansprüche 1 und 3 bis 12, in dem im Schritt c) die Schritte a) und b) zweimal wiederholt werden.

14. Verfahren nach irgendeinem der Patentansprüche 1 bis 13, ausgeführt bei einer Temperatur von 20 bis 45°C.

15. Verfahren zur Reinigung durch Kohlenwasserstoffe verschmutzter Tiere, wobei dieses Verfahren die folgenden Schritte umfaßt:
a) auf das Tier wird ein Weichmacher und Detachiermittel aufgetragen, das in Gewichtsteilen auf der Basis des Gesamtgewichts des Mittels enthält:
(a) 10 bis 90% eines Fettsäureesters,
(b) 90 bis 10% eines Netzmittels,
b) man läßt mindestens 5 Minuten einwirken,
c) auf das Tier wird ein Waschmittel aufgetragen, wie es im Verfahren nach irgendeinem der Patentansprüche 1 bis 14 verwendet wird,
d) man läßt 1 bis 60 Minuten einwirken,
e) gegebenenfalls werden die Schritte a) bis d) wiederholt,
f) das Tier wird gespült und gegebenenfalls getrocknet.

16. Verfahren nach Patentanspruch 15, in dem der Weichmacher und Detachiermittel in Gewichtsteilen auf der Basis des Gesamtgewichts des Mittels enthält:
(a) 30 bis 70% eines Fettsäureesters
(b) 70 bis 30% eines Netzmittels.

17. Verfahren nach Patentanspruch 15 oder 16, in dem der Fettsäureester im Weichmacher und Detachiermittel Ethylhexylcocoat ist.

18. Verfahren nach irgendeinem der Patentansprüche 15 bis 17, in dem das Netzmittel im Weichmacher und Detachiermittel Natriumdioctylsulfosuccinat ist.

19. Verfahren nach irgendeinem der Patentansprüche 15 bis 18, in dem im Schritt a) der Weichmacher durch Zerstäuben auf das Tier aufgetragen wird.

20. Verfahren nach irgendeinem der Patentansprüche 15 bis 19, in dem man im Schritt b) 5 bis 30 Minuten einwirken läßt.

21. Verfahren nach irgendeinem der Patentansprüche 15 bis 19, in dem man im Schritt b) 1 bis 5 Stunden einwirken läßt.

## Claims

1. A method for cleaning hydrocarbon-soiled animals, comprising the steps of:
a) applying to said animal a washing agent comprising by weight, based on the total weight of the agent:
(a) 1 to 10% of a foaming and detergent agent;
(b) 5 to 50% of a wetting agent;
(c) 0 to 25% of a water-miscible solvent;
(d) the balance being water and optionally, additives;
b) allowing the washing agent to act for 1 to 60 minutes;
c) optionally repeating steps a) and b);
d) rinsing and optionally drying the animal.

2. A method for cleaning hydrocarbon-soiled animals, said method comprising the steps of:
a) applying to said animal a wetting agent;
b) allowing it to act for 1 to 60 minutes;
c) applying to said animal a foaming and washing agent
d) allowing the agent to act for 1 to 60 minutes;
e) optionally repeating steps a) to d);
f) rinsing and optionally drying the animal.

3. The method according to claim 1, in which the washing agent comprises by weight, based on the total weight of the agent:
(a) 2 to 5% of a foaming and detergent agent;
(b) 15 to 20% of a wetting agent;
(c) 10 to 20% of a water-miscible solvent;
(d) the balance being water and optionally, additives.

4. The method according to any one of claims 1 to 3, in which the foaming and washing agent consists, by weight, of:
(a) 60 to 95% of an anionic surfactant;
(b) 40 to 5% of an amphoteric surfactant.

5. The method according to claim 4, in which, in said foaming and washing agent, the anionic sufactant is ammonium lauryl sulfate and/or magnesium lauryl sulfate, and the amphoteric surfactant is a sulfo-betaine and/or cocoamphodiacetate.

6. The method according to any one of claims 1 to 5, in which the said wetting agent is dioctyl sodium sulfosuccinate.

7. The method according to any one of claims 1 and 3 to 6, in which in the washing agent, the solvent is a a water-miscible solvent for fats, preferably an alcohol.

8. The method according to any one of claims 1 and 3 to 7, in which the washing agent additionnally comprises a conditioner in an amount of from 0.1 to 5% by weight, based on the weight of the agent.

9. The method according to any one of claims 1 and 3 to 8, in which, during step a), then washing agent is in an aqueous composition, making up 0.1 to 20% by weight of the composition.

10. The method according to any one of claims 1 to 9, in which, during step a), the composition is applied to the animal by immersing the animal in the composition.

11. The method according to any one of claims 1 to 10, in which, during step b), the agent is left to act for 5 to 20 minutes.

12. The method according to any one of claims 1 to 11, in which, during step b), the animal is subjected to mechanical action.

13. The method according to any one of claims 1 and 3 to 12, in which, during step c), steps a) and b) are repeated twice.

14. The method according to any one of claims 1 to 13, carried out at a temperature of 20 to 45°C.

15. A method for cleaning hydrocarbon-soiled animals, comprising the steps of:
a)applying to said animal a softening and detaching agent comprising, by weight, based on the total weight of said agent:
(a) 10 to 90% of a fatty acid ester;
(b) 90 to 10% of a wetting agent.
b) allowing it to act for at least 5 minutes;
c) applying to the animal a washing agent such as used in the method according to any one of claims 1 to 14;
d) leaving it to act for 1 to 60 minutes;
e) optionally, repeating steps a) to d);
f) rinsing and optionally drying said animal.

16. The method according to claim 15, in which said softening and detaching agent comprises, by weight, based on the total weight of said agent:
(a) 30 to 70% of a fatty acid ester;
(b) 70 to 30% of a wetting agent.

17. The method according to claim 15 or 16, in which, in the softening and detaching agent, the fatty acid ester is ethylhexyl cocoate.

18. The method according to any one of claims 15 to 17, in which in said softening and detaching agent, the wetting agent is dioctyl sodium sulfosuccinate.

19. The method according to any of claims 15 to 18, in which, during said step a), the softening agent is applied to the animal by spraying.

20. The method according to any of claims 15 to 19, in which it is allowed to act during step b) for 5 to 30 minutes.

21. The method according to any of claims 15 to 19, in which it is allowed to act, during step b), for 1 to 5 hours.
